# EUROPÄISCHE PATENTSCHRIFT

(11) **EP 0 881 035 B1**
(45) Veröffentlichungstag und Bekanntmachung des Hinweises auf die Patenterteilung: **27.10.1999**
(21) Anmeldenummer: 97115333.3
(22) Anmeldetag: 04.09.1997
(51) Int. Cl.: B24B 9/06, B24B 27/00, B24B 1/04, B24B 37/02

(54) **Verfahren zur materialabtragenden Bearbeitung der Kante einer Halbleiterscheibe**
Method for material removing machining of a wafer edge
Procédé pour l'usinage par enlèvement de matière du bord d'une plaquette semi-conductrice

(30) Priorität: 05.09.1996 DE 19636055
(43) Veröffentlichungstag der Anmeldung: 02.12.1998
(73) Patentinhaber: Wacker Siltronic Gesellschaft für Halbleitermaterialien Aktiengesellschaft, 84489 Burghausen (DE)
(72) Erfinder: Rieger, Alexander, 84375 Kirchdorf (DE); Ehrenschwendtner, Simon, 84543 Winhöring (DE)
(74) Vertreter: Rimböck, Karl-Heinz, Dr.

(56) Entgegenhaltungen:
- EP-A- 0 308 134
- EP-A- 0 663 264
- PATENT ABSTRACTS OF JAPAN vol. 009, no. 252 (M-420), 9.Oktober 1985 -& JP 60 104644 A (MITSUBISHI KINZOKU KK), 10.Juni 1985,
- KISELEV E S ET AL: "MACHINING TECHNOLOGY THE EFFICIENCY OF THE ULTRASONIC DEVICES USED TO FEED CUTTING FLUID IN GRINDING WORKPIECES AND DRESSING ABRASIVE WHEELS" RUSSIAN ENGINEERING RESEARCH, Bd. 15, Nr. 2, 1.Februar 1995, Seiten 76-83, XP000552057

## Beschreibung

Gegenstand der Erfindung ist ein Verfahren zur materialabtragenden Bearbeitung der Kante einer Halbleiterscheibe zum Zweck der Schaffung einer glatten und ein bestimmtes Profil aufweisenden Kantenoberfläche.
Die unbehandelte Kante einer von einem Einkristall abgetrennten Halbleiterscheibe hat eine vergleichsweise rauhe und uneinheitliche Oberfläche. Sie bricht bei mechanischer Belastung häufig aus und ist eine Quelle störender Partikel. Es ist daher üblich, die Kante zu glätten und ihr ein bestimmtes Profil zu geben. Dies geschieht durch eine materialabtragende Bearbeitung der Kante mit einem geeigneten Bearbeitungswerkzeug. In der DE-195 35 616 A1 ist eine Schleifvorrichtung beschrieben, mit der eine solche Bearbeitung vorgenommen werden kann. Die Halbleiterscheibe ist während der Bearbeitung auf einem sich drehenden Tisch fixiert und wird mit der Kante gegen die sich ebenfalls drehende Arbeitsfläche eines Bearbeitungswerkzeugs zugestellt. Ein Vorteil dieser Vorrichtung besteht darin, daß sie geeignet ist, die Kante der Halbleiterscheibe schrittweise mit verschiedenartigen Bearbeitungswerkzeugen bearbeiten zu können.

In den Patent Abstracts Of Japan vol. 009, no. 252 (M-420), veröffentlicht am 10.6.85, ist eine Vorrichtung zum Schleifen und Anfasen der Kante einer Halbleiterscheibe mit den Merkmalen des Oberbegriffs des Anspruchs 1 beschrieben.

Ziel der vorliegenden Erfindung ist es, die materialabtragende Bearbeitung der Kante einer Halbleiterscheibe noch effektiver zu gestalten.

Erfindungsgemäß wird dieses Ziel erreicht durch ein Verfahren zur materialabtragenden Bearbeitung der Kante einer Halbleiterscheibe, wobei die Halbleiterscheibe auf einem drehbeweglichen Tisch aufliegt, um eine Mittelachse gedreht wird und mit einer Mehrzahl von sich drehenden Bearbeitungswerkzeugen bearbeitet wird, und jedes der Bearbeitungswerkzeuge eine bestimmte Menge an Material von der Kante der Halbleiterscheibe abtragen soll, wobei die Bearbeitungswerkzeuge im Verlauf einer 360°-Drehung der Halbleiterscheibe nacheinander gegen die Kante der Halbleiterscheibe zugestellt werden und die Kante der Halbleiterscheibe schließlich gleichzeitig bearbeiten, wobei ein Bearbeitungswerkzeug, das gerade zugestellt wird, eine geringere Menge von der Kante der Halbleiterscheibe abtragen soll, als ein zuvor zugestelltes Bearbeitungswerkzeug, und wobei die Bearbeitung der Kante der Halbleiterscheibe mit einem Bearbeitungswerkzeug frühestens beendet wird, nachdem sich die Halbleiterscheibe, von der Zustellung dieses Bearbeitungswerkzeugs an gerechnet, um 360° gedreht hat, dadurch gekennzeichnet, daß benachbarte Bearbeitungswerkzeuge mit gegensinnigen Drehsinn gedreht werden und die Kante der Halbleiterscheibe während der Bearbeitung an mindestens einer Stelle mit einem flüssigen Reinigungsmittel, das gegebenenfalls mit Ultra- oder Megaschall beaufschlagt ist, in Kontakt gebracht wird.

Das Verfahren bringt eine enorme Zeitersparnis, da die Bearbeitung der Kante mit verschiedenartigen Bearbeitungswerkzeugen zeitweise gleichzeitig erfolgt und nach weniger als zwei Umdrehungen der Halbleiterscheibe bereits abgeschlossen werden kann. Es können zwei oder mehrere, vorzugsweise 2 bis 5 verschiedenartige Bearbeitungswerkzeuge eingesetzt werden.

Die im Verfahren eingesetzten Bearbeitungswerkzeuge sind vorzugsweise als Scheiben ausgebildet, die an einer Spindel befestigt sind und Umfangsflächen aufweisen, die als Arbeitsflächen zur Bearbeitung der Kante der Halbleiterscheibe dienen. Wie in der bereits genannten DE-195 35 616 A1 offenbart ist, können die Umfangsflächen zur Spindelachse gewölbt sein und dem angestrebten Kantenprofil entsprechende Ausnehmungen bilden. Außerdem können mehrere Scheiben in einem Stapel aufeinanderliegen, wobei im Stapel gleichartige oder verschiedenartige Bearbeitungswerkzeuge zusammengefaßt sein können.

Bevorzugte Bearbeitungswerkzeuge sind Schleifwerkzeuge, Polierwerkzeuge und Werkzeuge zum duktilen Schleifen. Das materialabtragende Schleifkorn von Schleifwerkzeugen ist normalerweise fest in der Arbeitsfläche des Schleifwerkzeugs verankert. Darüber hinaus sind auch mit Schleifkorn imprägnierte Tücher bekannt, in denen das Schleifkorn weniger fest eingebettet ist. Sie können auch zum Polieren der Kante einer Halbleiterscheibe verwendet werden. Andere Polierwerkzeuge verursachen einen Materialabtrag auf chemisch-mechanische Weise, wobei gegebenenfalls ein Poliermittel zur Arbeitsfläche des Polierwerkzeugs zugeführt werden muß. Bei Verwendung von Schleifwerkzeugen mit hinreichend kleiner Schleifkörnung und einer äußerst präzisen Zustellung, die ein Unterschreiten einer kritischen Eindringtiefe erlaubt (die beispielsweise in Silicium 100 nm beträgt (K.Puttik, Proc. of the Spring Topical Meeting of the American Society for Precision Engineering, Tucson 1993)), kann das zu bearbeitenden Material duktil (ohne Rißbildung) zerspant werden. Mit diesem duktilen Schleifen können besonders glatte Oberflächen erzeugt werden (M.Kerstan et al. in: Proc. American Soc. for Precission Engineering, Cincinatti 1994).

Der Materialabtrag, den ein Bearbeitungswerkzeug beim Bearbeiten der Kante einer Halbleiterscheibe verursacht, wird üblicherweise durch die Angabe der Dicke der entfernten Materialschicht ausgedrückt. Typischerweise wird bei der Bearbeitung der Kante einer Halbleiterscheibe Material in der Größenordnung von 0,5 bis 500 µm abgetragen. Zwei Bearbeitungswerkzeuge werden im Sinne der Erfindung als verschiedenartig (gleichartig) betrachtet, wenn sie unter gleichen Bedingungen einen unterschiedlichen (gleichen) Materialabtrag verursachen. Bei Schleifwerkzeugen bestimmt die Größe des verwendeten Schleifkorns maßgeblich den Materialabtrag, den das Schleifwerkzeug verursachen soll. Außerdem wird der Materialabtrag, der mit einem Schleifwerkzeug angestrebt wird, normalerweise größer sein, als der Materialabtrag, der mit einem Polierwerkzeug oder mit einem Werkzeug zum duktilen Schleifen angestrebt wird.

Zur Durchführung des Verfahrens wird eine Halbleiterscheibe auf einem drehbeweglichen Tisch, einem sogenannten Chuck, fixiert. Die Kante der Halbleiterscheibe ragt über den Rand des Tisches hinaus, so daß sie für Bearbeitungswerkzeuge gut zugänglich ist. Es ist bevorzugt, daß der Tisch die Halbleiterscheibe in einer horizontal verlaufenden Ebene hält und verfahrbar gelagert ist, damit die Halbleiterscheibe gegebenenfalls zu den Bearbeitungswerkzeugen transportiert werden kann. Unverzichtbares Merkmal der Erfindung ist, daß zwei oder mehrere verschiedenartige Bearbeitungswerkzeuge verwendet werden und diese während einer Umdrehung der Halbleiterscheibe nacheinander zur Kante zugestellt werden. Die Reihenfolge der Zustellung hängt vom Materialabtrag ab, der mit einem Bearbeitungswerkzeug zu erzielen beabsichtigt ist. Zuerst wird das Bearbeitungswerkzeug zugestellt, das den höchsten Materialabtrag verursachen soll. Die Zustellung wird dann mit dem Bearbeitungswerkzeug fortgesetzt, das den nächst niedrigeren Materialabtrag verursachen soll, und so weiter. Beispielsweise könnte das Verfahren genutzt werden, um mit zwei Schleifwerkzeugen einen Grob- und einen Feinschliff der Kante einer Halbleiterscheibe zumindest zeitweise zeitgleich auszuführen. Ebenso könnte die Kante mit Bearbeitungswerkzeugen, die in entsprechender Reihenfolge eingesetzt werden, in einem Arbeitsgang geschliffen und poliert, oder geschliffen und duktil geschliffen werden.

Unverzichtbar ist auch, daß sich Bearbeitungswerkzeuge, die nach ihrer Zustellung benachbart sind, gegensinnig drehen. Damit soll vermieden werden, daß loses Material, das von einem Bearbeitungswerkzeug fortgeschleudert wurde, vom benachbarten Bearbeitungswerkzeug zur Kante der Halbleiterscheibe zurücktransportiert wird. Ferner ist vorgesehen, der Kante an mindestens einer Stelle ein flüssiges Reinigungsmittel, das gegebenenfalls mit Ultra- oder Megaschall beaufschlagt ist, zuzuführen. Die Zufuhr von Reinigungsmittel erfolgt vorzugsweise an einer Stelle der Kante, die bereits von einem Schleifwerkzeug bearbeitet wurde und kurz vor der Bearbeitung durch ein Polierwerkzeug oder ein Werkzeug zum duktilen Schleifen steht.

Die Zustellung aller verwendeten Bearbeitungswerkzeuge erfolgt während einer 360°-Drehung der Halbleiterscheibe. Sind alle Bearbeitungswerkzeuge zugestellt worden, bearbeiten sie gleichzeitig die Kante der Halbleiterscheibe. Die Bearbeitung der Kante der Halbleiterscheibe mit einen bestimmten Bearbeitungswerkzeug wird frühestens beendet, nachdem sich die Halbleiterscheibe, von der Zustellung dieses Bearbeitungswerkzeugs an gerechnet, um 360° gedreht hat. Im Fall des Bearbeitungswerkzeugs, das zuletzt zugestellt worden ist, ist es bevorzugt, daß die Bearbeitung der Kante durch dieses Bearbeitungswerkzeug frühestens beendet wird, nachdem sich die Halbleiterscheibe seit der Zustellung dieses Bearbeitungswerkzeugs um einen Vorschubwinkel von $\text{α = 360°+ Δα}$ gedreht hat. Der überschliffwinkel Δα braucht nur einige Grad zu betragen. Damit wird sichergestellt, daß eine Stufe, die sich auf der Oberfläche der Kante beim Eingriff des Bearbeitungswerkzeugs ausgebildet haben könnte, entfernt wird.

Das Ende der Bearbeitung der Kante der Halbleiterscheibe mit einem Bearbeitungswerkzeug wird herbeigeführt, indem dieses Bearbeitungswerkzeug von der Kante zurückgenommen wird. Die Zurücknahme der Bearbeitungswerkzeuge kann gleichzeitig erfolgen oder in der Reihenfolge, in der die Bearbeitungswerkzeuge gegen die Kante zugestellt worden waren. Vorzugsweise wird die Bearbeitung der Kante beendet, bevor die Halbleiterscheibe, von der Zustellung des ersten Bearbeitungswerkzeugs an gerechnet, zwei volle Drehungen um 360° vollzogen hat. Besonders bevorzugt ist es, daß die Bearbeitung der Kante der Halbleiterscheibe beendet wird, indem entweder alle Bearbeitungswerkzeuge gleichzeitig zurückgenommen werden oder das zuletzt zugestellte Bearbeitungswerkzeug als letztes zurückgenommen wird, und nachdem sich die Halbleiterscheibe seit der Zustellung des zuletzt zugestellten Bearbeitungswerkzeugs um einen Vorschubwinkel von $\text{α = 360°+ Δα}$ gedreht hat.

Der Ablauf des Verfahrens wird nachfolgend an Hand einer Figur am Beispiel der Verwendung von drei verschiedenartigen Bearbeitungswerkzeugen näher erläutert. Die Figur zeigt schematisch die Draufsicht auf eine Halbleiterscheibe und die drei verschiedenartigen Bearbeitungswerkzeuge, mit denen die Kante der Halbleiterscheibe bearbeitet wird. Es sind nur solche Merkmale dargestellt, die zum Verständnis der Erfindung beitragen.

Die Halbleiterscheibe wird entlang einer y-Achse in eine Bearbeitungsposition transportiert. Ein Tisch, auf dem die Halbleiterscheibe 4 fixiert ist, dreht diese um eine Mittelachse M mit einer bestimmten Vorschubgeschwindigkeit. Die Bearbeitung der Kante 5 der Halbleiterscheibe 4 beginnt mit der Zustellung eines ersten Bearbeitungswerkzeugs 1 entlang einer y₁-Achse. Das sich um eine Achse N drehende Bearbeitungswerkzeug 1 greift mit seiner Arbeitsfläche 6 in einer Kontaktzone I in die Kante 5 der Halbleiterscheibe 4 ein. Ein zweites Bearbeitungswerkzeug 2, das sich um eine Achse O dreht, wird als nächstes Bearbeitungswerkzeug entlang einer y₂-Achse zugestellt. Es nimmt mit seiner Arbeitsfläche 7 die Bearbeitung der Kante 5 in einer Kontaktzone II auf. Zwischen der Zustellung des ersten Bearbeitungswerkzeugs 1 und der Zustellung des zweiten Bearbeitungswerkzeugs 2 dreht sich die Halbleiterscheibe um den Vorschubwinkel α_{1.} Dieser markiert die Lage der Kontaktzone II und hat im dargestellten Beispiel den Wert α₁=90°. Entsprechend wird zuletzt ein drittes Bearbeitungswerkzeug 3, das sich um eine Achse P dreht, entlang einer y₃-Achse zugestellt. Zwischen dem Bearbeitungswerkzeug 2 und dem Bearbeitungswerkzeug 3 befindet sich eine Einrichtung 8 zur Zuführung eines Reinigungsmittels R, beispielsweise eine Megaschalldüse. Das Bearbeitungswerkzeug 3 nimmt mit seiner Arbeitsfläche 9 die Bearbeitung der Kante 5 in einer Kontaktzone III auf. Zwischen der Zustellung des ersten Bearbeitungswerkzeugs 1 und der Zustellung des dritten Bearbeitungswerkzeugs 3 dreht sich die Halbleiterscheibe um den Vorschubwinkel α₁+α₂. Dieser markiert die Lage der Kontaktzone III und hat im dargestellten Beispiel den Wert ${\text{α}}_{\text{1}} {\text{+α}}_{\text{2}} \text{=180°}$.

Entsprechend würde jedes weitere Bearbeitungswerkzeug n (in der Figur nicht dargestellt) entlang einer yₙ-Achse zugestellt werden und die Bearbeitung der Kante in einer Kontaktzone Xₙ aufnehmen. Der Ort der Kontaktzone Xₙ ergäbe sich wieder aus dem Vorschubwinkel, um den sich die Halbleiterscheibe zwischen der Zustellung des ersten und der Zustellung des n-ten Bearbeitungswerkzeugs dreht.

Gemäß der bevorzugten Ausführungsform des Verfahrens wird das Bearbeitungswerkzeug 3 entlang der y₃-Achse von der Kante 5 der Halbleiterscheibe zurückgenommen, nachdem die Halbleiterscheibe seit der Zustellung dieses Bearbeitungswerkzeugs eine Drehung von 360° und dem Überschliffwinkel Δα vollzogen hat. Falls die Bearbeitungswerkzeuge 1 und 2 bis zu diesem Zeitpunkt von der Kante noch nicht zurückgenommen worden sind, erfolgt ihre Zurücknahme entlang der y₁- beziehungsweise der y₂-Achse gleichzeitig mit der Zurücknahme des Behandlungswerkzeugs 3. Danach wird der Tisch, auf dem die Halbleiterscheibe liegt, entlang der y-Achse in eine Entladeposition gefahren, und die Halbleiterscheibe 4 für einen neuen Bearbeitungszyklus durch eine andere mit noch nicht bearbeiteter Kante ersetzt.

Bei der Betrachtung der Figur wird klar, daß die Zahl der eingesetzten Bearbeitungswerkzeuge erhöht werden kann, wenn die Bearbeitungswerkzeuge kleinere Durchmesser aufweisen. Der Durchmesser der Bearbeitungswerkzeuge spielt auch eine wichtige Rolle im Hinblick auf eine Minimierung der Dauer der Bearbeitung der Kante einer Halbleiterscheibe. Die Halbleiterscheibe dreht sich während der Bearbeitung der Kante um einen bestimmten Gesamtvorschubwinkel. Je kleiner dieser Gesamtvorschubwinkel ist, desto kürzer ist die Dauer der Bearbeitung. Der bevorzugte Gesamtvorschubwinkel setzt sich zusammen aus einem Vorschubwinkel, um den sich die Halbleiterscheibe dreht (von der Zustellung des zuerst zugestellten Bearbeitungswerkzeugs an gerechnet) bis alle Bearbeitungswerkzeuge zugestellt sind und dem breits erwähnten Vorschubwinkel von 360°+ Δα, um den sich die Halbleiterscheibe dann noch bis zur Beendigung der Bearbeitung weiterdreht. Der Wert des erst genannten Vorschubwinkels hängt von den Abständen zwischen den Bearbeitungswerkzeugen ab und damit auch vom Durchmesser der Bearbeitungswerkzeuge. Der Abstand benachbarter Bearbeitungswerkzeuge läßt sich durch einen Versatzwinkel angeben. In der Figur entspricht der Versatzwinkel zwischen dem Bearbeitungswerkzeug 1 und dem Bearbeitungswerkzeug 2 dem Vorschubwinkel α₁ und beträgt 90°. Der Versatzwinkel zwischen dem Bearbeitungswerkzeug 2 und dem Bearbeitungswerkzeug 3 entspricht α₂ und hat ebenfalls den Wert von 90°. Bis das Bearbeitungswerkzeug 3 zugestellt ist, hat sich die Halbleiterscheibe um einen Vorschubwinkel von 180° gedreht. Die Bearbeitung der Halbleiterscheibe würde demnach insgesamt eine Zeit in Anspruch nehmen, die dem Zeitaufwand für eine Drehung der Halbleiterscheibe um einen Gesamtvorschubwinkel von $\text{180°+360°+ Δα}$ entspricht. Bei Verwendung von Bearbeitungswerkzeugen mit geringeren Durchmessern sind kleine Versatzwinkel möglich. So könnten beispielsweise die Durchmesser der Bearbeitungswerkzeuge 1 bis 3 und die Versatzwinkel zwischen ihnen so gewählt werden, daß diese Werkzeuge bereits während einer Drehung der Halbleiterscheibe um einen Vorschubwinkel von 90° zugestellt werden können. Dann wurde die Bearbeitung der Halbleiterscheibe nur noch die Zeit in Anspruch nehmen, die einer Drehung der Halbleiterscheibe um einen Gesamtvorschubwinkel von $\text{90°+360°+ Δα}$ entspricht. Es ist daher bevorzugt, möglichst Bearbeitungswerkzeuge mit kleinen Durchmessern zu verwenden und die Versatzwinkel zwischen den Bearbeitungswerkzeugen möglichst klein zu halten. Allerdings sollte auch berücksichtigt werden, daß Bearbeitungswerkzeuge mit verhältnismäßig kleinen Durchmessern auch kleinere Arbeitsflächen besitzen und deshalb früher verschleißen.

Bei Verwendung von zwei verschiedenartigen Schleifwerkzeugen kann der Durchsatz an Halbleiterscheiben bei Anwendung des beschriebenen Verfahrens um ca 60% gegenüber der bisher üblichen, schrittweisen Kantenbearbeitung gesteigert werden.

## Patentansprüche

1. Verfahren zur materialabtragenden Bearbeitung der Kante einer Halbleiterscheibe, wobei die Halbleiterscheibe auf einem drehbeweglichen Tisch aufliegt, um eine Mittelachse gedreht wird und mit einer Mehrzahl von sich drehenden Bearbeitungswerkzeugen bearbeitet wird, und jedes der Bearbeitungswerkzeuge eine bestimmte Menge an Material von der Kante der Halbleiterscheibe abtragen soll, wobei
die Bearbeitungswerkzeuge im Verlauf einer 360°-Drehung der Halbleiterscheibe nacheinander gegen die Kante der Halbleiterscheibe zugestellt werden und die Kante der Halbleiterscheibe schließlich gleichzeitig bearbeiten, wobei ein Bearbeitungswerkzeug, das gerade zugestellt wird, eine geringere Menge von der Kante der Halbleiterscheibe abtragen soll, als ein zuvor zugestelltes Bearbeitungswerkzeug, und wobei die Bearbeitung der Kante der Halbleiterscheibe mit einem Bearbeitungswerkzeug frühestens beendet wird, nachdem sich die Halbleiterscheibe von der Zustellung dieses Bearbeitungswerkzeugs an gerechnet, um 360° gedreht hat, dadurch gekennzeichnet, daß benachbarte Bearbeitungswerkzeuge mit gegensinnigen Drehsinn gedreht werden, und die Kante der Halbleiterscheibe während der Bearbeitung an mindestens einer Stelle mit einem flüssigen Reinigungsmittel, das gegebenenfalls mit Ultra- oder Megaschall beaufschlagt ist, in Kontakt gebracht wird.

2. Verfahren gemäß Anspruch 1, dadurch gekennzeichnet, daß die Bearbeitungswerkzeuge aus einer Gruppe ausgewählt werden, die Schleifwerkzeuge, Polierwerkzeuge und Werkzeuge zum duktilen Schleifen umfaßt.

3. Verfahren gemäß Anspruch 1 oder Anspruch 2, dadurch gekennzeichnet, daß die Bearbeitung beendet wird, indem die Bearbeitungswerkzeuge in einer Reihenfolge von der Kante der Halbleiterscheibe zurückgenommen werden, die der Reihenfolge entspricht, in der sie zugestellt wurden.

4. Verfahren gemäß Anspruch 1 oder Anspruch 2, dadurch gekennzeichnet, daß die Bearbeitung beendet wird, indem die Bearbeitungswerkzeuge gleichzeitig von der Kante der Halbleiterscheibe zurückgenommen werden.

## Claims

1. Process for the material-abrading machining of the edge of a semiconductor wafer, the semiconductor wafer resting on a rotationally movable table, being rotated about a central axis and being machined by a plurality of rotating machining tools, and it being intended for each of the machining tools to abrade a specific quantity of material from the edge of the semiconductor wafer, the machining tools, during the course of a 360° rotation of the semiconductor wafer, being successively advanced against the edge of the semiconductor wafer and ultimately simultaneously machining the edge of the semiconductor wafer, a machining tool which has just been advanced being intended to abrade a smaller quantity from the edge of the semiconductor wafer than a previously advanced machining tool, and the machining of the edge of the semiconductor wafer with one machining tool being terminated at the earliest once the semiconductor wafer has rotated through 360°, calculated from the advancement of this machining tool, characterized in that adjacent machining tools are rotated in opposite directions, and the edge of the semiconductor wafer is brought, during the machining, into contact at at least one point with a liquid cleaning agent, to which ultrasound or megasound has optionally been applied.

2. Process according to Claim 1, characterized in that the machining tools are selected from a group which comprises grinding tools, polishing tools and tools for ductile grinding.

3. Process according to Claim 1 or Claim 2, characterized in that the machining is terminated by withdrawing the machining tools from the edge of the semiconductor wafer in a sequence which corresponds to the sequence in which they were advanced.

4. Process according to Claim 1 or Claim 2, characterized in that the machining is terminated by withdrawing the machining tools from the edge of the semiconductor wafer simultaneously.

## Revendications

1. Procédé d'usinage pour l'enlèvement de matériau du bord d'une plaquette semi-conductrice, dans lequel la plaquette semi-conductrice repose sur une table rotative, tourne autour d'un axe central et est usinée avec une pluralité d'outils d'usinage rotatifs, et chacun des outils d'usinage doit enlever une quantité déterminée de matériau du bord de la plaquette semi-conductrice, dans lequel les outils d'usinage sont successivement amenés contre le bord de la plaquette semi-conductrice au cours d'une rotation de 360° de la plaquette semi-conductrice et usinent finalement simultanément le bord de la plaquette semi-conductrice, dans lequel un outil d'usinage, qui vient d'être amené, doit enlever une quantité plus petite du bord de la plaquette semi-conductrice qu'un outil d'usinage précédemment amené, et dans lequel l'usinage du bord de la plaquette semi-conductrice avec un outil d'usinage est terminé au plus tôt après que la plaquette semi-conductrice a effectué une rotation de 360°, calculée à partir de l'amenage de cet outil d'usinage, caractérisé en ce que des outils d'usinage voisins sont tournés en sens inverse au sens de rotation et le bord de la plaquette semi-conductrice est mis en contact sur au moins un point avec un produit de nettoyage liquide auquel est appliqué le cas échéant un ultrason ou un mégason.

2. Procédé suivant la revendication 1, caractérisé en ce que les outils d'usinage sont choisis dans un groupe qui comprend des outils de rectification, des outils de polissage et des outils de rectification ductile.

3. Procédé suivant la revendication 1 ou 2, caractérisé en ce que l'usinage est terminé quand les outils d'usinage sont retirés suivant un ordre du bord de la plaquette semi-conductrice qui correspond à l'ordre dans lequel ils ont été amenés.

4. Procédé suivant la revendication 1 ou 2, caractérisé en ce que l'usinage est terminé quand les outils d'usinage sont retirés simultanément du bord de la plaquette semi-conductrice.
